# EUROPÄISCHE PATENTSCHRIFT

(11) **EP 0 433 216 B1**
(45) Veröffentlichungstag und Bekanntmachung des Hinweises auf die Patenterteilung: **27.04.1994**
(21) Anmeldenummer: 90810754.3
(22) Anmeldetag: 03.10.1990
(51) Int. Cl.: D03D 47/30

(54) **Schussfadenverteilvorrichtung einer Reihenfachwebmaschine mit Lufteintrag**
Weft distributing device for a multiphase linear shed loom with air picking
Dispositif de distribution du fil de trame pour métier à tisser multiphasé à foule linéaire à introduction pneumatique

(30) Priorität: 16.11.1989 CH 4130/89
(43) Veröffentlichungstag der Anmeldung: 19.06.1991
(73) Patentinhaber: SULZER RÜTI AG, CH-8630 Rüti (CH)
(72) Erfinder: Wuest, Theodor, CH-8630 Rüti (CH); Christe, Marcel, CH-8630 Rüti (CH); Steiner, Alois, CH-8739 Rieden (CH)
(74) Vertreter: Hammer, Bruno, Dr.

(56) Entgegenhaltungen:
- EP-A- 0 143 860
- EP-A- 0 225 669

## Beschreibung

Die Erfindung betrifft eine Schussfadenverteilvorrichtung einer Reihenfachwebmaschine mit Lufteintrag. Eine derartige Vorrichtung ist in der EP-A-0 143 860 beschrieben. Die Schnittstellen für den Schussfaden liegen dort relativ weit vom Geweberad entfernt und es sind diskontinuierliche Bewegungen von Uebertragungselementen für die Verteilung der Schussfäden notwendig. Eine weitere, vorteilhafte Ausführung ist Gegenstand der vorliegenden Erfindung. Sie löst die Aufgabe, mit geringen Beschleunigungskräften im Schussfaden die Verteilung auf und das Einblasen in die verschiedenen Schusskanäle eines Webrotors vorzunehmen. Gemäss der Erfindung wird die Aufgabe gelöst, indem die Vorrichtung einen ortsfesten Teil und einen mit dem Webrotor mitrotierenden Teil aufweist, die eine gemeinsame rotationssymmetrische Trenn-und Dichtfläche besitzen, über die die Übergabe von Schussfäden stattfindet, und indem jedem Schusskanal ein Einschiessrohr auf dem mitrotiernden Teil zugeordnet ist, in welches eine Speisedüse, die im ortsfesten Teil positioniert ist, den Schussfaden mittels Luft einbläst.

Die Vorteile der Erfindung sind darin zu sehen, dass die Verteilung und das Umsteuern der Schussfäden zwangsläufig über geschlossene Kanäle erfolgen, deren Bildung durch die Rotation des Webrotors stattfindet.

Im folgenden wird die Erfindung anhand von einem Ausführungsbeispiel beschrieben. Es zeigt:
- Fig. 1: die schematische Anordnung des Kettfadenlaufs in einer Reihenfachwebmaschine mit Webrotor;
- Fig. 2: schematisch den Schussfadenübergang vom ortsfesten Teil zum mitrotierenden Teil einer Schussfadenverteilvorrichtung, wobei der ortsfeste Teil seitlich weggeklappt ist;
- Fig. 3: einen schematischen Ausschnitt aus einer Schussfadenverteilvorrichtung, die quer zur Trenn- und Dichtfläche zwischen ortsfestem Teil und mit rotierendem Teil entlang des Fadenverlaufs aufgeschnitten ist;
- Fig. 4: einen radialen Ausschnitt aus der schematischen Darstellung eines Webrotors und einer Schussfadenverteilvorrichtung mit einem ortsfesten und einem mitrotierenden Teil;
- Fig. 5: einen Schnitt durch eine Hilfsdüse mit koaxial angeordneter Speisedüse im ortsfesten Teil einer Schussfadenverteilvorrichtung.

In den Figuren ist eine Schussfadenverteilvorrichtung einer Reihenfachwebmaschine mit Lufteintrag gezeigt. Die Kettfäden 9 vom Kettbaum 1 werden über Umlenkungen 3 tangential an einen drehenden Webrotor 4 geführt und innerhalb eines bestimmten Umlenkbereiches von Kämmen 6, die reihenweise zu Schusskanälen 7 angeordnet sind, zur Fachbildung ausgelenkt. Während der Drehung der so gebildeten Fächer in Drehrichtung 5 werden Schussfäden 10 eingetragen, die mit den durch die Kettfäden tauchenden Kämmen bis zum tangentialen Ablauf des neu gebildeten Tuchs mitgenommen werden. Das Tuch wird auf dem Warenbaum 2 aufgewickelt.

Erfindungsgemäss werden die Schussfäden 10 von einer Fadenzuführeinrichtung 31 auf mehrere Schusskanäle 7 eines Webrotors 4 verteilt, indem die Vorrichtung einen ortsfesten Teil 21 und einen mit dem Webrotor 4 mitrotierenden Teil 11 aufweist, die in einer rotationssymmetrischen Fläche eine gemeinsame Trenn- und Dichtfläche 20 besitzen, über die die Uebergabe von Schussfäden 10 stattfindet und indem jedem Schusskanal 7 ein Einschiessrohr 12 auf dem mitrotierenden Teil 11 zugeordnet ist, in welches eine Speisedüse 22, die im ortsfesten Teil 21 positioniert ist, den Schussfaden 10 mittels Luft einbläst.

Jede Speisedüse 22 zieht von einer ihr zugeordneten Fadenzuführeinrichtung 31 einen kontinuierlich zugelieferten Schussfaden 10 ab, dessen Geschwindigkeit in einem festen Verhältnis zur Drehzahl des Webrotors 4 einstellbar ist. Von jeder Speisedüse 22 werden die Schussfäden zyklisch in eine bestimmte Anzahl von m = 4 ihr zugeordneten Einschiessrohre 12 eingeblasen, deren Mündungen 15 in der Achse des jeweiligen Schusskanals 7 liegen, das heisst, das Produkt der Anzahl n = 3 mit Fadenzuführeinrichtungen zugeführten Schussfäden 10 und der Anzahl m = 4 von einem der Schussfäden 10 belieferten Einschiessrohre 12 entspricht der Anzahl von 12 Schusskanälen 7 am Webrotor 4.

Entsprechend den Schusskanälen 7 am Webrotor 4 liegen die Mündungen 15 der Einschiessrohre 12 auf einem Einschiesskreis 8 und sind dort für jede Speisedüse 22 gleichmässig verteilt und von einer Speisedüse zur nächsten in einem Schusskanalabstand versetzt.

Der Uebergang des Schussfadens vom ortsfesten zum mitrotierenden Teil erfolgt von einem Verbindungskanal 24 im ortsfesten Teil 21, der in Drehrichtung ein Kreisbogenstück beschreibt und zur Trenn- und Dichtfläche 20 hin offen ist, zu einem Uebernahmekanal 14, der im mitrotierenden Teil 11 mit der Abstreifschulter 13 des Einschiessrohres 12 beginnt, der sich in Drehrichtung als Kreisbogenstück mit dem gleichen Durchmesser wie der Verbindungskanal fortsetzt und der zur Trenn- und Dichtfläche hin offen ist, damit über die Zeit vom Wegfahren einer öffnenden Kante 16 an einer ortsfesten Kante 27 bis zur Ankunft der Abstreifschulter 13 an der Kante 27 keine Blindräume beim Eintragen einer neu gebildeten Schussfadenspitze passiert werden müssen. Die m = 4 Uebernahmekanäle 14 sind gleichmässig auf dem mit dem Verbindungskanal 24 gemeinsamen Kreis in der Trenn- und Dichtfläche 20 verteilt. Die Abstreifschulter 13 geht annähernd im rechten Winkel von Trenn- und Dichtfläche 20 weg. Aus Fig. 3 ergibt sich, dass die vorangehende Abstreifschulter 13a und ihr zugehöriges Einschiessrohr 12 über eine gewisse Zeit gleichzeitig mit dem nachfolgenden Einschiessrohr 12 zum Verbindungskanal 24 hin offen sind, damit die in der Klemm- und Schneidvorrichtung 32 durch Schnitt entstandene neue Schussfadenspitze zurückgezogen und über das nachfolgende Einschiessrohr 12 eingetragen werden kann.

Um für das Zurückziehen der neu gebildeten Schussfadenspitze eine Rückströmung und für das Einblasen mit dem nachfolgenden Einschiessrohr eine Düsenwirkung zu erzielen, blasen die koaxial angeordnete Speisedüse 22 und Hilfsdüse 26 entgegen der Drehrichtung in spitzem Winkel zur Mittellinie des Verbindungskanals 24 und wirken als Injektor, der entgegen der Drehrichtung gesehen, einerseits über eine Mischstrecke einen Ueberdruck im Bereich hinter der Düseneinmündung erzeugt und andererseits im Bereich vor der Düsenmündung einen Unterdruck gegenüber der Atmosphäre erzeugt. Um diesen Effekt bei geringem Platzbedarf zu erreichen, hat sich eine Hilfsdüse mit quadratischem Austrittsquerschnitt, die koaxial eine Speisedüse mit Kreisquerschnitt einschliesst, als vorteilhaft erwiesen. Wenn die Fadenzuführeinrichtung 31 den Schussfaden 10 mit einer grösseren Geschwindigkeit als der Umfangsgeschwindigkeit am Einschusskreis anliefert, entsteht eine Fadenschlaufe im Verbindungskanal zum neuen Einschiessrohr 12 hin, solange der Schussfaden am Austritt des davorliegenden zugehörigen Einschiessrohres 12 geklemmt und geschnitten wird. Nach dem Schneiden und Freigeben der neuen Schussfadenspitze geht die Schlaufe noch innerhalb der Schussverteilvorrichtung in einen gestreckten Schussfaden über. Am Webrotor 4 sind längs der Schusskanäle 7 Stafettendüsen 33 angebracht, die den Schusseintrag aus den Einschiessrohren 12 unterstützen. Klemm- und Schneidvorrichtungen 32 sind zwischen Einschussrohr 12 und dem aus Kämmen 6 gebildeten Schusskanal 7 positioniert. Das Schneiden kann mit einem ortsfesten Werkzeug vorgenommen werden, in welches die Schussfäden 10 zwangsläufig mit der Drehbewegung von Mündung 15 und Schusskanal 7 hineinlaufen. Um den Injektoreffekt bei der richtigen Stellung der Führungskanäle 12, 24, 14 auszunutzen, muss der eingetragene Schussfaden 10 in vorgegebenen Umlaufpositionen zum ortsfesten Teil 21, z.B. zu den Speise- und Hilfsdüsen 22, 26, geklemmt, geschnitten und als neue Schussfadenspitze freigegeben werden. Ebenso wird die Grösse und der zeitliche Verlauf des Impulses der Luftströmung aus Speisedüse 22 und/oder Hilfsdüse 26 in Abhängigkeit von der Umlaufposition des zugehörigen Schussfadens 10 gesteuert. Während des Eintragens des Schussfadens in den Schusskanal 7 erzeugt die Luftströmung in den Führungskanälen 24, 14, 12 und die Luftströmung der Stafettendüsen eine Zugspannung im Schussfaden, die ihn an den Innendurchmessern der Kreisbogenstücke vom Verbindungskanal 24 und vom Uebernahmekanal anliegen lässt. Durch Hinterschneiden dieser inneren Flächen verlagert sich der Schussfaden 10 mehr zum Kanalgrund und von der Trenn- und Dichtfläche 20 weg.

Als weitere Unterstützung beim Umsteuern der Luftströmung vom vorangehenden zum zugehörigen nachfolgenden Einschiessrohr 12 hat es sich als vorteilhaft erwiesen, mindestens eine Abblaseöffnung 17 im mitrotierenden Teil 11 oder in der ortsfesten Begrenzungsfläche des Uebernahmekanals 14 anzubringen. Je abrupter die Abzweigung und je kleiner die Weite dieser Oeffnungen in Fadenlaufrichtung ist, desto geringen ist die Gefahr für ein Hängenbleiben des Schussfadens. Da die Wirkung der Abblaseöffnungen vor allem während des Umsteuerns der Luftströmung gefordert ist, wird ihr ein Sammelraum mit einstellbarem Ausflusswiderstand nachgeschaltet, wobei der Ausfluss über bestimmte Drehwinkel des Einschussrohres 12 zum ortsfesten Teil 21 vollständig geschlossen werden kann.

Um zu grosse Luftverluste und ein Klemmen des Schussfadens 10 in der Trenn- und Dichtfläche 20 zu vermeiden, sind verschiede Massnahmen möglich. Zunächst kann man den Abstand der ortsfesten Fläche zur mitrotierenden Fläche auf weniger als 0,2 mm begrenzen oder die Flächen als Gleitflächen mit einer einstellbaren Anpresskraft aufeinander laufen lassen, was eine verschleissfeste Materialpaarung mit guten Trockenlaufeigenschaften voraussetzt und durch Zugabe eines Schmiermittels unterstützt werden kann. Eine weitere Massnahme besteht im Anbringen von Dichtleisten oder von Sperrluft- oder Entlüftungskanälen, die an der Dichtfläche 20 wirken, indem sie Uebernahme- und Verbindungskanäle umgeben.

Die hier gezeigten Schussfadenverteilvorrichtungen können dazu benutzt werden, von beiden Seiten Schussfäden 10 in einen Webrotor 4 einzuschiessen, wobei entsprechend mehr Schusskanäle 7, die Fächer bilden, vorhanden sein müssen und beide Systeme um eine Schusskanalteilung versetzt sein müssen und die Stafettendüsen beider Systeme gegenläufig orientiert sein müssen.

## Patentansprüche

1. Vorrichtung zum Verteilen der Schussfäden von einer Fadenzuführeinrichtung auf mehrere Schusskanäle des Webrotors einer Reihenfachwebmaschine mit Lufteintrag dadurch gekennzeichnet daß die Vorrichtung einen ortsfesten Teil (21) und einen mit dem Webrotor (4) mitrotierenden Teil (11) aufweist, die in einer rotationssymmetrischen Fläche eine gemeinsame Trenn-und Dichtfläche (20) besitzen, über die die Übergabe von Schussfäden (10) stattfindet, und daß jedem Schusskanal (7) ein Einschiessrohr (12) auf dem mitrotiernden Teil(11) zugeordnet ist, in welches eine Speisedüse (22), die im ortsfesten Teil (21) positioniert ist, den Schussfaden (10) mittels Luft einbläst.

2. Schussfadenverteilvorrichtung nach Anspruch 1, dadurch gekennzeichnet, dass die Fadenzuführeinrichtung (31) die Schussfäden (10) kontinuierlich mit einer Geschwindigkeit anliefert, die in einem festen Verhältnis zur Drehzahl des Webrotors (4) einstellbar ist.

3. Schussfadenverteilvorrichtung nach Anspruch 1 oder 2, dadurch gekennzeichnet, dass der rotierende Teil (11) mit dem Webrotor (4) fest verbunden ist, während der ortsfeste Teil (21) über Lager (25) mit dem Webrotor (4) verbunden ist und eine Sicherung (28) gegen Mitdrehen zum Maschinenrahmen aufweist.

4. Schussfadenverteilvorrichtung nach einem der Ansprüche 1 bis 3, dadurch gekennzeichnet, dass das Produkt der Anzahl n mit der Fadenzuführeinrichtung (31) der Verteilvorrichtung zugeführten Schussfäden (10) und der Anzahl m von einem der Schussfäden (10) belieferten Einschiessrohre (12) der Anzahl der Schusskanäle (7) am Webrotor (4) entspricht.

5. Schussfadenverteilvorrichtung nach einem der Ansprüche 1 bis 4, dadurch gekennzeichnet, dass die m von einem Schussfaden (10) belieferten Einschiessrohre (12) mit ihren Mündungen (15) in der Achse des jeweiligen Schusskanals (7) liegen und im Abstand von n Schusskanalabständen auf einem Einschiesskreis (8) des Webrotors (4) gestaffelt sind.

6. Schussfadenverteilvorrichtung nach einem der Ansprüche 1 bis 5, dadurch gekennzeichnet, dass jede Speisedüse (22) in einen separaten, in Drehrichtung (5) ein Kreisbogenstück beschreibenden Verbindungskanal (24) im ortsfesten Teil (21) einmündet, wobei der Verbindungskanal (24) zur Trenn-und Dichtfläche (20) hin offen ist.

7. Schussfadenverteilvorrichtung nach einem der Ansprüche 1 bis 6, dadurch gekennzeichnet, dass jedem Verbindungskanal (24) die Anzahl von m Übernahmekanälen (14) im mitrotierenden Teil (11) zugeordnet ist, welche in m gleichen Abständen auf einem Kreis der Trenn-und Dichtfläche (20) zum Verbindungskanal (24) liegen und mit diesem gemeinsame Durchbrüche in der Trenn-und Dichtfläche (20) aufweisen.

8. Schussfadenverteilvorrichtung nach einem der Ansprüche 1 bis 7, dadurch gekennzeichnet, dass die Einschiessrohre (12) mit einer Abstreifschulter (13) annähernd rechtwinklig zur Trenn-und Dichtfläche (20) beginnen und mit einer Mündung (15) enden, deren Achse in der Achse des zugehörigen Schusskanals (7) liegt.

9. Schussfadenverteilvorrichtung nach einem der Ansprüche 1 bis 8, dadurch gekennzeichnet, dass die Speisedüsen (22) entgegen der Drehrichtung (5) in den jeweiligen Verbindungskanal (24) in spitzem Winkel zu seiner Mittellinie einblasen.

10. Schussfadenverteilvorrichtung nach Anspruch 9, dadurch gekennzeichnet, dass Hilfsdüsen (26) die Speisedüsen (22) unterstützen, indem sie entgegen der Drehrichtung (5) in den Verbindungskanal (24) in spitzem Winkel zu seiner Mittellinie einblasen.

11. Schussfadenverteilvorrichtung nach Anspruch 10, dadurch gekennzeichnet,dass der Luftstrom der Hilfsdüse (26) diese parallel zur Richtung des Luftstroms der Speisedüse (22) verlässt.

12. Schussfadenverteilvorrichtung nach Anspruch 10 oder 11, dadurch gekennzeichnet, dass der Austrittsquerschnitt der Hilfsdüse (26) ein Quadrat bildet, das koaxial den Austritt einer Speisedüse (22) mit Kreisquerschnitt einschliesst.

13. Schussfadenverteilvorrichtung nach Anspruch 10 oder 11, dadurch gekennzeichnet, dass die Düsen (22, 26) in dem Verbindungskanal (24) entgegen der Drehrichtung als Injektor wirken, der einerseits entgegen der Drehrichtung gesehen über eine Mischstrekke einen Überdruck im Bereich hinter der Düseneinmündung erzeugt und der andererseits im Bereich vor der Düseneinmündung einen Unterdruck gegenüber Atmosphäre erzeugt.

14. Schussfadenverteilvorrichtung nach einem der Ansprüche 1 bis 9, dadurch gekennzeichnet, dass eine Klemm-und Schneidvorrichtung (32) zwischen der Mündung (15) der Einschiessrohre (12) und dem Eintritt der Schusskanäle (7) positioniert ist.

15. Schussfadenverteilvorrichtung nach Anspruch 14, dadurch gekennzeichnet, dass eine Klemm-und Schneidvorrichtung (32) jeweils in bestimmten, vorgegebenen Verdrehwinkeln der Schusskanäle (7) zu den Speisedüsen (22) den zugehörigen Schussfaden (10) klemmt und/oder schneidet.

16. Schussfadenverteilvorrichtung nach Anspruch 14 oder 15, dadurch gekennzeichnet, dass der schneidende Teil nur einmal als ortsfeste Vorrichtung ausgeführt ist, die alle Schussfäden (10) zwangsläufig durch ihre Zuführung in Drehrichtung (5) schneidet.

17. Schussfadenverteilvorrichtung nach einem der Ansprüche 13 bis 16, dadurch gekennzeichnet, dass die als Injektor wirkenden Düsen (22, 26) die durch Schnitt in der Klemm-und Schneidvorrichtung (32) entstandene neue Schussfadenspitze in den Verbindungskanal 24) zurücksaugen und den Schussfaden entgegen der Drehrichtung zum neu geöffneten Einschiessrohr (12) ausstrecken.

18. Schussfadenverteilvorrichtung nach einem der Ansprüche 13 bis 17, dadurch gekennzeichnet, dass der Luftstrom der Speisedüse (22) und/oder Hilfsdüse (26) bezüglich Grösse und zeitlichem Verlauf seines Impulses und dass die Klemm-und Schneidvorrichtung (32) in Abhängigkeit von der relativen Lage der Einschiessrohre (12) zu den Düsen (22, 26) gesteuert sind.

19. Schussfadenverteilvorrichtung nach einem der Ansprüche 1 bis 9, dadurch gekennzeichnet, dass die Verbindungskanäle (24) von der Trenn-und Dichtfläche (20) weg Hinterschneidungen aufweisen.

20. Schussfadenverteilvorrichtung nach einem der Ansprüche 1 bis 9, dadurch gekennzeichnet, dass zur Umsteuerung des Luftstroms in der Richtung zum neuen Einschiessrohr (12) mindestens eine Abblaseöffnung (17) im mitrotierenden Teil (11) oder im ortsfesten Teil (21) angebracht ist.

21. Schussfadenverteilvorrichtung nach Anspruch 20, dadurch gekennzeichnet, dass die Abblaseöffnungen (17) in Laufrichtung des Schussfadens gesehen in einem Umlenkwinkel grösser/gleich 90 Grad von der Kanalwand abzweigen.

22. Schussfadenverteilvorrichtung nach Anspruch 20 oder 21, dadurch gekennzeichnet, dass die Abblaseöffnungen (17) scharfkantig vom Übernahmekanal (14) weggehen und in Laufrichtung des Schussfadens eine Weite von weniger als 1,5 mm aufweisen.

23. Schussfadenverteilvorrichtung nach einem der Ansprüche 20 bis 22, dadurch gekennzeichnet, dass die Abblaseöffnungen (17) eines Übernahmekanals (14) in einen Pufferraum (18) münden, der eine Ausflussöffnung (19) mit einstellbarem Ausflusswiderstand aufweist.

24. Schussfadenverteilvorrichtung nach einem der Ansprüche 20 bis 23, dadurch gekennzeichnet, dass die Ausflussöffnung (19) des Pufferraums (18) verschlossen ist, wenn der zugehörige Übernahmekanal (14) bestimmte Verdrehwinkel zur Speisedüse (22) einnimmt.

25. Schussfadenverteilvorrichtung nach einem der Ansprüche 1 bis 8, dadurch gekennzeichnet, dass der dichtende Luftspalt in der Trennfläche (20) zwischen Übernahmekanal (14) und zugehörigem Verbindungskanal (24) weniger als 0,2 mm beträgt.

26. Schussfadenverteilvorrichtung nach einem der Ansprüche 1 bis 8 und 25, dadurch gekennzeichnet, dass sich die in der Trennfläche (20) als Dichtflächen ausgeführten Flächen mit einer einstellbaren Anpresskraft berühren.

27. Schussfadenverteilvorrichtung nach einem der Ansprüche 1 bis 8 und 25, 26, dadurch gekennzeichnet, dass die in der Trennfläche (20) als Dichtfläche ausgeführten Flächen in einer verschleissfesten und trocken gleitfähigen Materialpaarung ausgeführt sind.

28. Schussfadenverteilvorrichtung nach Anspruch 27, dadurch gekennzeichnet, dass die Gleifähigkeit der Materialpaarung durch ein zugeführtes Schmiermittel unterstützt ist.

29. Schussfadenverteilvorrichtung nach einem der Ansprüche 1 bis 8, dadurch gekennzeichnet, dass einander zugeordneten Verbindungskanäle (24) und Übernahmekanäle (14) in der Trennfläche (20) von einem Sperrluft-oder Entlüftungssystem (28) eingeschlossen sind.

30. Schussfadenverteilvorrichtung nach einem der Ansprüche 1 bis 8, dadurch gekennzeichnet, dass an der Trenn-und Dichtfläche (20) Dichtleisten Übernahme- und Verbindungskanäle (14, 24) umgeben.

31. Reihenfachwebmaschine mit einer Schussfadenverteilvorrichtung nach einem der Ansprüche 1 bis 30.

32. Reihenfachwebmaschine nach Anspruch 31, dadurch gekennzeichnet, dass die Schussfadenverteilvorrichtungen beidseitig des Webrotors (4) derart eingebaut sind, daß sie in zueinander versetzte Schusskanäle im gleichen Webrotor Schussfäden einbringen.

## Claims

1. A mechanism for distributing the filling threads from
a thread feeder device to a number of picking channels in the weaving rotor of a series-shed loom having picking by air, characterized in that the mechanism exhibits a stationary part (21) and a part (11) which rotates together with the weaving rotor (4), the said parts having in an axially symmetrical plane a common separating and sealing face (20) through which the transfer of filling threads (10) takes place, and that with each picking channel (7) there is associated on the co-rotating part (11) a picking-tube (12) into which a feeder nozzle (22) which is positioned in the stationary part (21) blows the filling thread (10) by means of air.

2. A filling thread distributor mechanism as in Claim 1,
characterized in that the thread feeder device (31) delivers the filling threads (10) continuously at a speed which may be set at a fixed ratio to the r.p.m. of the weaving rotor (4).

3. A filling thread distributor mechanism
as in Claim 1 or 2, characterized in that the rotating part (11) is connected firmly to the weaving rotor (4) whilst the stationary part (21) is connected to the weaving rotor (4) via bearings (25) and exhibits means (28) which secure it to the machine frame against turning.

4. A filling thread distributor mechanism
as in one of the Claims 1 to 3, characterized in that the product of the number *n* of filling threads (10) fed to the distributor mechanism by the thread feeder device (31) and the number *m* of picking-tubes (12) supplied with one of the filling threads (10), corresponds with the number of picking channels (7) on the weaving rotor (4).

5. A filling thread distributor mechanism
as in one of the Claims 1 to 4, characterized in that the *m* picking-tubes (12) which are supplied with one filling thread (10) lie with their mouths (15) on the axes of the respective picking channels (7) and are staggered at the pitch of *n* picking channel pitches along one picking circle (8) of the weaving rotor (4).

6. A filling thread distributor mechanism
as in one of the Claims 1 to 5, characterized in that each feeder nozzle (22) opens into a separate connecting channel (24) in the stationary part (21), the said connecting channel (24) describing a piece of a circular arc in the direction (5) of rotation and being open towards the separating and sealing face (20).

7. A filling thread distributor mechanism
as in one of the Claims 1 to 6, characterized in that a number *m* of transfer channels (14) is associated in the co-rotating part (11) with each connecting channel (24) and with respect to the latter they lie at *m* equal pitches along a circle on the separating and sealing face (20) and in the separating and sealing face (20) exhibit openings common to the connecting channel (24).

8. A filling thread distributor mechanism
as in one of the Claims 1 to 7, characterized in that the picking-tubes (12) start at a stripping-shoulder (13) approximately at right angles to the separating and sealing face (20) and end at a mouth (15) the axis of which lies on the axis of the associated picking channel (7).

9. A filling thread distributor mechanism
as in one of the Claims 1 to 8, characterized in that the feeder nozzles (22) blow into the respective connecting channels (24) against the direction (5) of rotation at acute angles to their centrelines.

10. A filling thread distributor mechanism as in Claim 9,
characterized in that auxiliary nozzles (26) assist the feeder nozzles (22) by blowing into the respective connecting channels (24) against the direction (5) of rotation at acute angles to their centrelines.

11. A filling thread distributor mechanism as in Claim 10,
characterized in that the airflow from the auxiliary nozzle (26) leaves it in parallel with the direction of the airflow from the feeder nozzle (22).

12. A filling thread distributor mechanism
as in Claim 10 or 11, characterized in that the outlet cross-section of the auxiliary nozzle (26) forms a square which encloses coaxially the outlet from a feeder nozzle (22) of circular cross-section.

13. A filling thread distributor mechanism
as in Claim 10 or 11, characterized in that in the connecting channel (24) the nozzles (22, 26) act against the direction of rotation as injectors which, looking against the direction of rotation, generate on the one hand over a mixing section an overpressure in the region behind the nozzle mouth, and on the other hand in the region in front of the nozzle mouth a pressure reduced with respect to atmosphere.

14. A filling thread distributor mechanism
as in one of the Claims 1 to 9, characterized in that a clamping and cutting mechanism (32) is positioned between the mouth (15) of the picking tube (12) and the entry to the picking channels (7).

15. A filling thread distributor mechanism as in Claim 14,
characterized in that from time to time at certain predetermined angles of twist of the picking channels (7) with respect to the feeder nozzles (22) a clamping and cutting mechanism (32) clamps and/or cuts the associated filling thread (10).

16. A filling thread distributor mechanism
as in Claim 14 or 15, characterized in that the cutting part is made as a once-only stationary device which necessarily cuts every filling thread (10), through its feed in the direction (5) of rotation.

17. A filling thread distributor mechanism
as in one of the Claims 13 to 16, characterized in that the nozzles (22, 26) acting as injectors suck back into the connecting channel (24) the new tip of the filling thread which arises through the cutting in the clamping and cutting mechanism (32), and stretch out the filling thread against the direction of rotation towards the newly opened picking tube (12).

18. A filling thread distributor mechanism
as in one of the Claims 13 to 17, characterized in that the airflow from the feeder nozzle (22) and/or the auxiliary nozzle (26) is controlled as regards the strength and duration of its impulse and that the clamping and cutting mechanism (32) is controlled in dependence upon the position of the picking tube (12) relative to the nozzles (22, 26).

19. A filling thread distributor mechanism
as in one of the Claims 1 to 9, characterized in that the connecting channels (24) exhibit undercuts away from the separating and sealing face (20).

20. A filling thread distributor mechanism
as in one of the Claims 1 to 9, characterized in that for the reversal of the direction of the airflow towards the next picking tube (12) at least one blow-off opening (17) is fitted in the co-rotating part (11) or in the stationary part (21).

21. A filling thread distributor mechanism as in Claim 20,
characterized in that, looking in the direction of run of the filling thread, the blow-off openings (17) branch away from the channel wall at an angle of deflection greater than or equal to 90 degrees.

22. A filling thread distributor mechanism
as in Claim 20 or 21, characterized in that the blow-off openings (17) turn away from the transfer channel (14) at a sharp edge and in the direction of run of the filling thread exhibit a width of less than 1.5 mm.

23. A filling thread distributor mechanism
as in one of the Claims 20 to 22, characterized in that the blow-off openings (17) from one transfer channel (14) open into a buffer chamber (18) which exhibits a discharge opening (19) having an adjustable discharge resistance.

24. A filling thread distributor mechanism
as in one of the Claims 20 to 23, characterized in that the discharge opening (19) from the buffer chamber (18) is closed when the associated transfer channel (14) adopts a certain angle of twist with respect to the feeder nozzle (22).

25. A filling thread distributor mechanism
as in one of the Claims 1 to 8, characterized in that the sealing airgap in the separating face (20) between the transfer channel (14) and the associated connecting channel (24) amounts to less than 0.2 mm.

26. A filling thread distributor mechanism
as in one of the Claims 1 to 8 and 25, characterized in that in the separating face (20) the areas made as sealing areas touch with an adjustable contact pressure.

27. A filling thread distributor mechanism
as in one of the Claims 1 to 8 and 25, 26, characterized in that in the separating face (20) the areas made as sealing areas are made of a pair of wear-resistant materials capable of dry sliding contact.

28. A filling thread distributor mechanism as in Claim 27,
characterized in that the sliding ability of the pair of materials is assisted by a lubricant fed to them.

29. A filling thread distributor mechanism
as in one of the Claims 1 to 8, characterized in that connecting channels (24) and transfer channels (14) associated with one another in the separating face (20) are enclosed by an air-barrier or venting system (28).

30. A filling thread distributor mechanism
as in one of the Claims 1 to 8, characterized in that at the separating and sealing face (20) packing strips surround the transfer and connecting channels (14, 24).

31. A series-shed loom having a filling thread distributor
mechanism as in one of the Claims 1 to 30.

32. A series-shed loom as in Claim 31, characterized in that
the filling thread distributor mechanisms are built in at both ends of the weaving rotor (4) in such a way that they introduce filling threads into picking channels offset from one another in the same weaving rotor.

## Revendications

1. Dispositif pour répartir les fils de trame provenant d'un dispositif d'amenée du fil entre plusieurs passages d'insertion de la trame du rotor de tissage pour un métier à tisser multiphasé à foule linéaire avec introduction pneumatique, caractérisé en ce que le dispositif présente une partie fixe (21) et une partie (11) solidaire en rotation avec le rotor de tissage (4), lesquelles présentent, dans une surface à symétrie de révolution, une surface de séparation et d'étanchéification (20) commune, permettant le transfert de fils de trame (10), et en ce qu'à chaque passage d'insertion (7) correspond un tube d'insertion (12) prévu sur la partie solidaire en rotation (11) et dans lequel une buse d'alimentation (22) mise en place dans la partie fixe (21), qui insuffle le fil de trame (10) par projection d'air.

2. Dispositif de distribution du fil de trame suivant la revendication 1, caractérisé en ce que le dispositif d'amenée de fil (31) délivre le fil de trame (10) en continu, à une vitesse qui peut être mise au point selon un rapport fixe avec la vitesse du rotor de tissage (4).

3. Dispositif de distribution du fil de trame suivant la revendication 1 ou 2, caractérisé en ce que la partie rotative (11) est solidarisée au rotor de tissage (4), tandis que la partie fixe (21) est reliée au rotor de tissage (4) par des coussinets (25) et présente un arrêt (28) contre l'entraînement en rotation dirigé vers le bâti du métier.

4. Dispositif de distribution du fil de trame suivant l'une des revendications 1 à 3, caractérisé en ce que le produit du nombre n de fils de trame (10) conduits au dispositif de distribution par le dispositif d'amenée de fil (31) et du nombre m de l'un des tubes d'insertion (12) qui reçoit l'un des fils de trame (10) correspond au nombre des passages d'insertion (7) présents sur le rotor de tissage (4).

5. Dispositif de distribution du fil de trame suivant l'une des revendications 1 à 4, caractérisé en ce que les m tubes d'insertion (12) qui reçoivent un fil de trame (10) sont situés avec leurs embouchures (15) dans l'axe d'un passage d'insertion (7) respectif, et sont distribués à une distance correspondant à n intervalles entre passages d'insertion sur une circonférence d'insertion (8) du rotor de tissage (4).

6. Dispositif de distribution du fil de trame suivant l'une des revendications 1 à 5, caractérisé en ce que chaque buse d'alimentation (22) débouche dans un passage de liaison (24) séparé prévu dans la partie fixe (21) et décrivant un arc de cercle dans le sens de rotation, ledit passage de liaison (24) étant ouvert en direction de la face de séparation et d'étanchéification (20).

7. Dispositif de distribution du fil de trame suivant l'une des revendications 1 à 6, caractérisé en ce qu'à chaque passage de liaison (24) correspond le nombre m de passages de reprise (14) prévus dans la partie solidaire en rotation (11), lesquels sont répartis à intervalles m identiques sur une circonférence de la surface de séparation et d'étanchéification (20) et dirigés vers le passage de liaison (14), et présentent avec ce dernier des lumières de communication communes dans la surface de séparation et d'étanchéification (20).

8. Dispositif de distribution du fil de trame suivant l'une des revendications 1 à 7, caractérisé en ce que les tubes d'insertion (12) commencent par un épaulement déviateur (13) à peu près à angle droit par rapport à la surface de séparation et d'étanchéification (20), et se terminent par une embouchure (15), dont l'axe se trouve dans l'axe du passage d'insertion associé (7).

9. Dispositif de distribution du fil de trame suivant l'une des revendications 1 à 8, caractérisé en ce que les buses d'alimentation (22) soufflent dans le passage de liaison respectif (14), à angle aigu par rapport à son axe se symétrie, dans le sens inverse de la rotation (5).

10. Dispositif de distribution du fil de trame suivant la revendication 9, caractérisé en ce que des buses auxiliaires (26) assistent les buses d'alimentation (22), en soufflant dans le passage de liaison (24), à angle aigu par rapport à son axe de symétrie, dans le sens inverse de la rotation (5).

11. Dispositif de distribution du fil de trame suivant la revendication 10, caractérisé en ce que le courant d'air de la buse auxiliaire (26) quitte cette dernière parallèlement à la direction du courant d'air de la buse d'alimentation (22).

12. Dispositif de distribution du fil de trame suivant la revendication 10 ou 11, caractérisé en ce que la section de sortie de la buse auxiliaire (26) forme un carré, qui entoure, coaxialement, la sortie d'une buse d'alimentation (22) de section circulaire.

13. Dispositif de distribution du fil de trame suivant la revendication 10 ou 11, caractérisé en ce que les buses (22, 26) agissent, dans le passage de liaison (24), dans le sens inverse de la rotation, à la manière d'un injecteur qui produit, d'une part, sur une section de mélange, une surpression dans la zone qui suit l'embouchure de la buse et, d'autre part, un vide partiel par rapport à la pression atmosphérique dans la zone qui précède l'embouchure de la buse.

14. Dispositif de distribution du fil de trame suivant l'une des revendications 1 à 9, caractérisé en ce qu'un dispositif de coincement et de coupe (32) est agencé entre l'embouchure (15) des tubes d'insertion (12) et l'entrée des passages d'insertion (7).

15. Dispositif de distribution du fil de trame suivant la revendication 14, caractérisé en ce qu'un dispositif de coincement et de coupe (32) coince et/ou sectionne un certain fil de trame (10), dans des angles de torsion spécifiques et prédéterminés des passages d'insertion (7) par rapport aux buses d'alimentation (22).

16. Dispositif de distribution du fil de trame suivant la revendication 14 ou 15, caractérisé en ce que l'élément coupant est réalisé sous forme d'un dispositif fixe unique, qui doit obligatoirement couper tous les fils de trame (10), du fait de leur alimentation dans le sens de rotation.

17. Dispositif de distribution du fil de trame suivant l'une des revendications 13 à 16, caractérisé en ce que les buses (22, 26) agissant comme des injecteurs réaspirent dans le passage de liaison (24) la pointe de fil de trame formée par sectionnement dans le dispositif de coincement et de coupe (32), et étirent le fil de trame dans le sens inverse de la rotation, vers le tube d'insertion (12) nouvellement ouvert.

18. Dispositif de distribution du fil de trame suivant l'une des revendications 13 à 17, caractérisé en ce que le courant d'air de la buse d'alimentation (22) et/ou de la buse auxiliaire (26) est commandé en fonction de l'amplitude et de la durée de son impulsion, et le dispositif de coincement et de coupe (32), en fonction de la position relative des tubes d'insertion (12) par rapport aux buses (22, 26).

19. Dispositif de distribution du fil de trame suivant l'une des revendications 1 à 9, caractérisé en ce que les passages de liaison (24) présentent des dépouilles inverses partant de la surface de séparation et d'étanchéification (20).

20. Dispositif de distribution du fil de trame suivant l'une des revendications 1 à 9, caractérisé en ce que pour dévier le courant d'air dans la direction du nouveau tube d'insertion, au moins une ouverture d'échappement d'air (17) est prévue dans la partie solidaire en rotation (11) ou dans la partie fixe (21).

21. Dispositif de distribution du fil de trame suivant la revendication 20, caractérisé en ce que les ouvertures d'échappement d'air (17) se détachent de la paroi du passage sous un angle de déflexion supérieur/égal à 90 degrés, vu dans le sens de la progression du fil de trame.

22. Dispositif de distribution du fil de trame suivant la revendication 20 ou 21, caractérisé en ce que les ouvertures d'échappement d'air (17) se détachent à angle vif du passage de reprise (14) et présentent une largeur inférieure à 1,5 mm dans le sens de la progression du fil de trame.

23. Dispositif de distribution du fil de trame suivant l'une des revendications 20 à 22, caractérisé en ce que les ouvertures d'échappement d'air (17) d'un passage de reprise (14) débouchent dans une chambre d'accumulation (18), qui présente une ouverture de fuite (19) dont la résistance de fuite est réglable.

24. Dispositif de distribution du fil de trame suivant l'une des revendications 20 à 23, caractérisé en ce que l'ouverture de sortie (19) de la chambre d'accumulation (18) est fermée lorsque le passage de reprise (14) associé occupe un angle de torsion déterminé par rapport à la buse d'alimentation (22).

25. Dispositif de distribution du fil de trame suivant l'une des revendications 1 à 8, caractérisé en ce que le jeu de joint d'étanchéité dans la surface de séparation (20) est de moins de 0,2 mm entre le passage de reprise (14) et le passage de liaison associé (24).

26. Dispositif de distribution du fil de trame suivant l'une des revendications 1 à 8 et 25, caractérisé en ce les surfaces réalisées sous forme de surface d'étanchéification dans la surface de séparation (20) se touchent avec une force de contact réglable.

27. Dispositif de distribution du fil de trame suivant l'une des revendications 1 à 8 et 25, 26, caractérisé en ce que les surfaces réalisées sous forme de surface d'étanchéification dans la surface de séparation (20) sont fabriquées dans une association de matériaux résistant à l'usure et pouvant glisser à sec.

28. Dispositif de distribution du fil de trame suivant la revendication 27, caractérisé en ce que la capacité de glissement de l'association de matériaux est renforcée par un lubrifiant apporté.

29. Dispositif de distribution du fil de trame suivant l'une des revendications 1 à 8, caractérisé en ce que des passages de liaison (24) et des passages de reprise (14) mutuellement associés dans la surface de séparation (20) sont entourés d'un système de retenue à air ou de mise à l'atmosphère (28).

30. Dispositif de distribution du fil de trame suivant l'une des revendications 1 à 8, caractérisé en ce que des rebords d'étanchéité entourent des passages de reprise et de liaison (14, 24) sur la surface de séparation et d'étanchéification (20).

31. Métier à tisser à foule en ligne, comportant un dispositif de distribution du fil de trame suivant l'une des revendications 1 à 30.

32. Métier à tisser multiphasé à foule linéaire suivant la revendication 31, caractérisé en ce que les dispositifs de distribution du fil de trame sont montés de part et d'autre du rotor de tissage (4), de manière à ce qu'ils insèrent des fils de trame dans des passages d'insertion décalés entre eux dans le même rotor de tissage.
